# FASCICULE DE BREVET EUROPEEN

(11) **EP 0 551 229 B1**
(45) Date de publication et mention de la délivrance du brevet: **27.11.1996**
(21) Numéro de dépôt: 93400019.1
(22) Date de dépôt: 07.01.1993
(51) Int. Cl.: F01D 5/30, F01D 5/06, F01D 11/08

(54) **Rotor tambour pour turbine à vapeur à action avec montage des ailettes dans des rainures longitudinales**
Trommelrotor für Impulsdampfturbine mit Schaufeln montiert in Längsnuten
Drum rotor for impulse steam turbine with blades mounted in axial grooves

(30) Priorité: 08.01.1992 FR 9100122; 29.01.1992 FR 9200948
(43) Date de publication de la demande: 14.07.1993
(73) Titulaire: GEC ALSTHOM SA, 75116 Paris (FR)
(72) Inventeur: Gros, Jean-Pierre, F-93250 Villemomble (FR); Verschaeve, Guillaume, F-45800 St Jean de Braye (FR)
(74) Mandataire: Vigand, Privat

(56) Documents cités:
- FR-A- 946 406
- FR-A- 2 404 102
- GB-A- 2 005 359
- US-A- 4 477 226

## Description

La présente invention concerne une turbine à vapeur à action comportant un rotor tambour sur lequel sont montées des ailettes avec des pieds munis d'épanouissements servant d'attache logés dans des rainures ménagées dans le rotor. Un tel rotor tambour est décrit dans la demande FR-A- 9104855. Dans cette demande les rainures sont circonférentielles.

Pour monter ces ailettes il est nécessaire de faire pivoter les pieds dans la rainure, si bien que la largeur de la rainure est plus importante que la largeur de l'ailette.

De plus le remplissage de la rainure est loin d'être optimal car il peut rester à la fin un vide égal à l'empattement nécessaire pour le pivotement d'un pied d'ailette. Il faut alors combler ce vide par des cales de faible épaisseur, mais le serrage n'est pas idéal.

En outre, il subsiste un jeu circonférentiel entre les chapeaux et le liaisonnement continu n'existe pas.

US-A-4477226, qui corresponde au préambule de la revendication 1, divulgue un rotor tambour présentant des rainures longitudinales dans lesquelles sont bloqués les pieds des ailettes. Cependant, les ailettes d'une rainure sont montées indépendamment des ailettes de la rainure voisine. Cela peut générer des défauts d'alignement d'une couronne néfastes à la performance de la turbine à vapeur. En outre l'écoulement de la vapeur peut être perturbé par la présence des joints de liaison entre le rotor et les pieds des ailettes.

La présente invention pallie ces inconvénients en proposant un rotor tambour permettant d'améliorer l'alignement de la roue mobile dans son plan et de limiter le nombre de joints de liaison.

A cet effet l'invention concerne un rotor tambour pour turbine à vapeur à action comportant des roues mobiles constituées par des ailettes ayant des pieds munis d'épanouissements, lesdits pieds étant bloqués dans des rainures ménagées dans le rotor, les pieds des ailettes d'une roue mobile étant séparés des pieds des ailettes d'une roue mobile voisine par des entretoises, lesdites rainures étant longitudinales sur au moins une partie du rotor. Selon l'invention, les pieds des ailettes d'une même roue mobile sont jointifs au-dessus des rainures.

Dans le rotor selon l'invention on est affranchi des problèmes d'alignement des roues mobiles dans leur plan, et, on limite sensiblement les joints de liaison soumis au flux de vapeur.

Les entretoises qui sont en vis-à-vis des moyeux des diaphragmes peuvent être munies de garnitures classiques fixes fonctionnant avec jeu comme habituellement ou munies de garnitures abradables collées fonctionnant avec jeu réduit.

L'invention va maintenant être décrite plus en détail en se référant à un mode de réalisation particulier cité à titre d'exemple non limitatif et représenté par des dessins annexés.

La figure 1 représente une partie de rotor selon FR-A- 9104855.

La figure 2 représente le rotor de la figure 1 avec ailettes montées.

La figure 3 représente une coupe longitudinale partielle du rotor et de la turbine selon l'invention.

La figure 4 représente une coupe perpendiculaire à l'axe d'un diaphragme de la turbine de la figure 3.

La figure 5 représente une coupe perpendiculaire à l'axe d'une roue mobile du rotor de la figure 3.

La figure 1 représente une partie de rotor tambour du document FR-A- 9104855 munie d'une rainure circonférentielle 1 en forme de T renversé ; le pied 2 de l'ailette 3 en forme de T est introduit dans la rainure 1 puis pivote. Lorsque toutes les ailettes 3 sont en place, on introduit des cales 4 ayant même section que le pied 2 des ailettes mais beaucoup plus minces. Les dernières cales 4 sont coupées en deux dans le sens de la hauteur pour pouvoir être introduites, et la dernière en trois.

La largeur des rainures 1 est plus importante que la largeur des pieds 2.

De plus le fait de devoir combler les jeux à la base par des cales 4 n'autorise des montages à liaisonnement continu qu'avec une faible torsion des chapeaux 5 des ailettes 3. Dans le cas général, il subsiste un jeu circonférentiel ℓ au niveau des chapeaux 5, surtout en rotation après allongement centrifuge et thermique (voir figure 2).

Le montage des ailettes selon l'invention est représenté aux figures 3 à 5.

Le rotor 6 est muni de rainures longitudinales 7 (c'est-à-dire parallèles à l'axe du rotor) en forme de T renversé, exactement complémentaire des pieds 8 des ailettes 9 dont l'épanouissement 10 est constitué par la barre du T.

On pourrait également prévoir un épanouissement 10 en forme de pied de sapin.

Il n'est pas nécessaire de prévoir un jeu des pieds dans les rainures puisque les pieds 8 des ailettes 9 sont glissées axialement dans les rainures 7. En réalité, chaque roue est montée en totalité avec son propre serrage sur le rotor en la faisant glisser axialement.

Les pieds 8 des ailettes 9 d'une même roue mobile 10 sont jointifs au-dessus des rainures 7, et les chapeaux 11 d'une même roue 10 peuvent être montées en contact les uns avec les autres.

Entre deux roues mobiles 10 d'ailettes 9 on glisse des entretoises 12 qui ont la même forme que les pieds 8 des ailettes 9 dans chaque rainure 7. Les entretoises 12 peuvent être séparées ou réunies par paquets de trois, quatre ou cinq.

Ces entretoises ou paquets d'entretoises 12 sont au contact les unes avec les autres au-dessus des rainures 7.

Selon une première réalisation les entretoises 12 portent des garnitures d'étanchéité 13 disposées avec jeu vis-à-vis du moyeu 14 de la roue fixe constituant le diaphragme 15. Les diaphragmes 15 sont de préférence monobloc c'est-à-dire sans coupure diamétrale au joint horizontal et sont alors enfilés sur le rotor à mesure qu on monte les roues mobiles 10 en intercalant un diaphragme 15 entre deux roues mobiles 10.

Les diaphragmes monobloc (15) sont isotropes et sont donc d'épaisseur réduite.

Selon une seconde réalisation les entretoises 12 sont munies sur leur surface extérieure d'une garniture abradable collée 16 disposée avec un jeu très réduit avec des léchettes 17 usinées sur le moyeu 14 de la roue fixe constituant le diaphragme 15 ce qui permet d'améliorer le rendement de fuite. A noter que les fuites ont déjà été fortement réduites grâce à l'utilisation du rotor tambour (faible diamètre de base).

Ces entretoises 12 isolent thermiquement le rotor 6.

De plus, en cas de déformation des parties statoriques 18 auxquelles sont fixées les diaphragmes 15, il peut se produire des contacts entre diaphragmes 15 et rotor 6. Grâce au montage précité le rotor 6 est protégé en cas de contact, ce qui évite une déformation de celui-ci.

Les rainures longitudinales 7 peuvent n'occuper qu une partie du rotor 6, l'autre partie étant munie de rainures circonférentielles. Les rotors selon l'invention doivent avoir le même nombre d'ailettes 9 pour chaque roue mobile ce qui fait que l'invention est particulièrement intéressante pour les rotors HP qui comportent habituellement un même nombre d'ailettes sur toutes les roues mobiles.

## Revendications

1. Rotor tambour (6) pour turbine à vapeur à action comportant des roues mobiles (10) constituées par des ailettes (9) ayant des pieds (8) munis d'épanouissements, ledits pieds (8) étant bloqués dans des rainures (7) ménagées dans le rotor (6), les pieds (8) des ailettes (9) d'une roue mobile (10) étant séparés des pieds (8) des ailettes (9) d'une roue mobile (10) voisine, par des entretoises (12), les rainures (7) étant longitudinales sur au moins une partie du rotor (6), caractérisé en ce que les pieds (8) des ailettes (9) d'une même roue mobile (10) sont jointifs au-dessus des rainures (7).

2. Turbine à vapeur à action comportant un rotor tambour selon la revendication 1, comprenant des diaphragmes (15) fixés au stator (18) de la turbine, séparant lesdites roues mobiles (10), caractérisée en ce que les entretoises (12) ont la même section que les pieds (8) des ailettes (9) faisant face aux moyeux (14) des diaphragmes (15), lesdites entretoises (12) étant séparées ou reliées entre elles par paquets, et étant jointives au-dessus des rainures (7).

3. Turbine selon la revendication 2, caractérisée en ce que les entretoises (12) portent des crans (13) servant à l'étanchéité.

4. Turbine selon la revendication 2, caractérisée en ce que les entretoises (12) sont munies d'une garniture abradable (16) et en ce que les moyeux (14) des diaphragmes (15) portent des crans (17).

5. Turbine selon l'une quelconque des revendications 2 à 4, caractérisée en ce que les diaphragmes (15) sont monobloc.

## Patentansprüche

1. Trommelrotor (6) für eine Aktions-Dampfturbine mit beweglichen Rädern (10), die aus Schaufeln (9) mit Füßen (8) gebildet werden, wobei die Füße (8) Erweiterungen besitzen und in Nuten (7) im Rotor (6) blockiert werden und wobei die Füße (8) der Schaufeln (9) eines beweglichen Rads einen Abstand von den Füßen (8) der Schaufeln (9) eines benachbarten beweglichen Rads (10) aufgrund von Abstandsstücken (12) besitzen und die Nuten (7) zumindest über einen Teil des Rotors (6) in Längsrichtung verlaufen, dadurch gekennzeichnet, daß die Füße (8) der Schaufeln (9) eines gegebenen beweglichen Rads (10) oberhalb der Nuten (7) aneinanderstoßen.

2. Aktions-Dampfturbine mit einem Trommelrotor nach Anspruch 1 und mit Leitschaufeln (15), die am Stator (18) der Turbine befestigt sind und zwischen den beweglichen Rädern (10) liegen, dadurch gekennzeichnet, daß die Abstandsstücke (12) den gleichen Querschnitt wie die Füße (8) der Schaufeln (9) besitzen und den Naben (14) der Stator-Leitschaufeln (15) gegenüberliegen und daß die Abstandsstücke (12) getrennt oder in Paketen miteinander verbunden sind sowie oberhalb der Nuten (7) einander berühren.

3. Turbine nach Anspruch 2, dadurch gekennzeichnet, daß die Abstandsstücke (12) Lippen (13) zur Abdichtung besitzen.

4. Turbine nach Anspruch 2, dadurch gekennzeichnet, daß die Abstandsstücke (12) eine Abriebdichtung (16) besitzen und daß die Naben (14) der Leitschaufeln (15) Lippen tragen.

5. Turbine nach einem beliebigen der Ansprüche 2 bis 4, dadurch gekennzeichnet, daß die Leitschaufeln (15) aus einem gemeinsamen Block bestehen.

## Claims

1. A drum rotor (6) for an impulse steam turbine having moving wheels (10) constituted by blades (9) having roots (8) provided with enlargements, said roots (8) being locked in grooves (7) formed in the rotor (6), the roots (8) of the blades (9) of a moving wheel (10) being separated from the roots (8) of the blades (9) of an adjacent moving wheel (10) by spacers (12), the grooves (7) being longitudinal over at least a portion of the rotor (6), the rotor being characterized in that the roots (8) of the blades (9) of a same moving wheel (10) touch one another above the grooves (7).

2. An impulse stem turbine including a drum rotor according to claim 1, comprising diaphragms (15) fixed to the stator (18) of the turbine separating said moving wheels (10), the turbine being characterized in that the spacers (12) have the same section as the roots (8) of the blades (9) and facing the hubs (14) of the diaphragms (15), said spacers (12) being separated or being interconnected in packets, and touching one another above the grooves (7).

3. A turbine according to claim 2, characterized in that each of the spacers (12) includes ribs (13) for sealing purposes.

4. A turbine according to claim 2, characterized in that the spacers (12) are provided with abradable packing (16) and in that the hubs (14) of the diaphragms (15) carry ribs (17).

5. A turbine according to any one of claims 2 to 4, characterized in that the diaphragms (15) are one-piece elements.
